# EUROPÄISCHE PATENTSCHRIFT

(11) **EP 2 342 383 B1**
(45) Veröffentlichungstag und Bekanntmachung des Hinweises auf die Patenterteilung: **05.09.2012**
(21) Anmeldenummer: 09778570.3
(22) Anmeldetag: 17.09.2009
(51) Int. Cl.: E02D 7/06, E02D 7/14

(54) **LINEARFÜHRUNG FÜR DEN FALLKÖRPER EINES RAMMHAMMERS**
LINEAR GUIDE FOR THE FALLING WEIGHT OF A PILE HAMMER
GUIDAGE LINÉAIRE POUR LA MASSE TOMBANTE D'UN MARTEAU BATTEUR

(30) Priorität: 22.10.2008 DE 102008052724
(43) Veröffentlichungstag der Anmeldung: 13.07.2011
(73) Patentinhaber: Menck GmbH, 24568 Kaltenkirchen (DE)
(72) Erfinder: KEMPASS, Dieter, 24109 Kiel (DE); FEDOSEJEVS, George, 25774 Hemme über Heide (DE)
(74) Vertreter: Kloiber, Thomas
(86) Internationale Anmeldenummer: PCT/EP2009/006712
(87) Internationale Veröffentlichungsnummer: WO 2010/046006

(56) Entgegenhaltungen:
- EP-A2- 1 085 130
- WO-A1-89/08747
- NL-A- 7 514 331
- US-A- 4 109 475

## Beschreibung

Die Erfindung betrifft eine Linearführung für den Fallkörper eines Rammhammers, mit mindestens einem den Fallkörper zumindest teilweise umschließenden Lagergehäuse.

Solche Rammhämmer werden bei Gründungsarbeiten zum Einbringen von Pfählen in den Untergrund, insbesondere den Boden eines Gewässers verwendet. Dabei wird ein Fallkörper periodisch angehoben und fallengelassen, um Rammschläge zu erzeugen, die den Pfahl in den Untergrund treiben. Der Fallkörper selbst ist in einer Linearführung des Rammhammers geführt, in der er lineare Auf- und Abbewegungen in axialer Richtung ausführen kann. Bekannte Rammhämmer haben Linearführungen aus Metall und benötigen Schmiermittel, damit der Fallkörper mit möglichst geringer Reibung und Verschleiß in seiner Verikalbewegung geführt wird. Beim Rammen unter Wasser können die Schmiermittel in das Gewässer gelangen, welches dadurch verunreinigt wird.

Aus der EP 1 085 130 A2 ist ein Rammhammer mit einem Fallkörper in einem Lagergehäuse bekannt. Das Lagergehäuse ist mit Gleitkörpern versehen, die am Fallkörper anliegen und diese führen. Zum Auswechseln verschiedener Gleitkörper muss der Fallkörper aus dem Lagergehäuse ausgebaut werden.

Aus der US 4,109,475 A ist ein Rammhammer bekannt bei dem ebenfalls ein Fallkörper in einem Lagergehäuse linear geführt ist, wobei zwischen dem Fallkörper und dem Gehäuse Kolbenringe angeordnet sind, die als Gleitkörper dienen. Die Kolbenringe sind ohne Demontage des Fallkörpers aus dem Lagergehäuse nicht auswechselbar.

Aufgabe der Erfindung ist es, eine Linearführung der eingangs genannten Art für den Fallkörper eines Rammhammers anzugeben, die ohne Schmiermittel auskommt.

Die Aufgabe wird erfindungsgemäß dadurch gelöst, dass das mindestens eine Lagergehäuse mit Gleitkörpern versehen ist, die am Fallkörper anliegen, um diesen zu führen, und die bei eingebautem Fallkörper montierbar und demontierbar sind. Eine Linearführung mit Gleitkörpern kann ohne Schmiermittel betrieben werden, muss jedoch dem Umstand Rechnung tragen, dass die Gleitkörper bei längerem Betrieb verschleißen, insbesondere wenn die Gleitkörper aus Kunststoff bestehen. Wenn nun die Gleitkörper aus Kunststoff einfach zwischen dem Fallkörper und einem Lagergehäuse angeordnet sind, wäre ein Austausch von verschlissenen gegen neue Gleitkörper nur mit großem Aufwand möglich. Insbesondere müsste hierfür der Fallkörper aus dem Lagergehäuse entfernt werden. Dies ist mit erheblichem zeitlichen Aufwand verbunden und bedeutet einen wirtschaftlichen Nachteil, weil der Rammhammer während der Erneuerung der Gleitkörper zum Rammen nicht zur Verfügung steht. Die Erfindung sieht daher vor, dass die Gleitkörper bei eingebautem Fallkörper montierbar und demontierbar sind. Daraus ergibt sich ein großer wirtschaftlicher Vorteil, da das Auswechseln der Gleitkörper ohne Aus-und Einbau des Fallkörpers sehr viel schneller erfolgen kann als beim Stand der Technik.

In einer ersten Ausführungsform der Erfindung ist vorgesehen, dass das Lagergehäuse mehrere über seinen Umfang verteilte, jeweils von seiner Außenseite bis zu seiner dem Fallkörper zugewandten Innenseite durchgehende Montageöffnungen aufweist, in denen jeweils ein Gleitkörper angeordnet ist und die von außen mit jeweils einem Stützelement verschließbar sind. Zur Montage der Gleitkörper werden diese durch die Montageöffnungen geschoben, bis sie am Fallkörper anliegen. Sodann wird die Montageöffnung durch das Stützelement verschlossen, welches den Gleitkörper von außen abstützt und diesen an den Fallkörper andrückt. Während des Betriebs des Rammhammers werden die zur Führung des Fallkörpers erforderlichen Seitenkräfte über die Gleitkörper auf die Stützelemente und damit auf das Lagergehäuse übertragen.

In einer einfachen Ausgestaltung der ersten Ausführungsform sind die Umfangsflächen der Gleitkörper und der Montageöffnungen zumindest abschnittsweise zylindrisch ausgeformt, wobei eine als Gleitfläche ausgestaltete Stirnseite der Gleitkörper an die Umfangsflächenform des Fallkörpers angepasst ist. Üblicherweise ist der Fallkörper zylindrisch geformt, hat also eine zylindrische Umfangsfläche. Die Stirnseite der Gleitkörper hat dann eine komplementär ausgeformte Gleitfläche, die im eingebauten Zustand des Gleitkörpers an der zylindrischen Umfangsfläche des Fallkörpers großflächig anliegt. Der Fallkörper kann sich somit ungehindert in vertikaler Richtung bewegen, wobei er stets von der gesamten Gleitfläche des Gleitkörpers geführt wird.

Die Erfindung ist aber auch anwendbar, wenn der Fallkörper andere Formen aufweist, beispielsweise einen ovalen oder quadratischen Querschnitt. Im erstgenannten Fall erhalten die Gleitflächen der Gleitkörper eben eine andere Krümmung, die an den Fallkörper angepasst ist. Im zweiten Fall können die Gleitflächen der Gleitkörper als ebene Flächen ausgestaltet sein.

Die Ausgestaltung der Umfangsflächen der Gleitkörper richtet sich vorteilhafterweise nach denen der Montageöffnungen. Da die Montageöffnungen auf besonders einfache Weise als Bohrungen ausführbar sind, ergibt sich ein besonderer Vorteil für die zylindrische Form der Montageöffnungen und der Umfangsflächen der Gleitkörper.

Die Erfindung wird noch verbessert, indem die Stützelemente einen mittigen Vorsprung aufweisen und die Gleitkörper einen mittigen Durchbruch versehen sind, sodass sie auf den Vorsprung der Stützelemente aufsteckbar sind. Auf diese Weise wird die Lage der Gleitkörper gegenüber den Stützelementen fixiert, sodass ein Einbau der Gleitkörper in verkanteter Weise oder in falscher Position vermieden wird.

Besonders vorteilhaft ist es, wenn vier über den Umfang des Lagergehäuses verteilte Montageöffnungen für vier Gleitkörper vorgesehen sind.

In Ausgestaltung der Erfindung wird vorgeschlagen, dass die Gleitkörper oder die Stützelemente mit einem quer zur Bewegungsrichtung des Fallkörpers elastisch ausgebildeten Ausgleichselement versehen sind. Durch das Ausgleichselement können kleine Längenunterschiede ausgeglichen werden, insbesondere solche, die in Folge von Abnutzung der Gleitkörper im laufenden Betrieb entstehen.

Wenn die Gleitkörper auf ihrer dem Stützelement zugewandten Seite an den Stützelementen befestigbar sind, wird einerseits der Einbau erleichtert, da ein befestigter Gleitkörper nicht versehentlich herunterfallen kann, andererseits wird die Lage der Gleitkörper in Bezug auf die Stützelemente fixiert, insbesondere bezüglich einer Drehung um eine quer zur Bewegungsrichtung des Fallkörpers angeordneten Achse. Man braucht daher beim Einbau der aus Gleitkörper und Stützelement bestehenden Einheit nur noch auf die korrekte Lage der Stützelemente zu achten. Die Gleitkörper befinden sich dann automatisch in ihrer korrekten Einbaulage.

In Weiterbildung dieser Maßnahme sind die Gleitkörper auf ihrer dem Stützelement zugewandten Seite mit Schraubgewinden versehen und/oder die Stützelemente weisen Bohrungen zum Durchgang von Befestigungsschrauben auf, wobei vorzugsweise zwischen mindestens einem Gleitkörper und dem zugeordneten Stützelement mindestens ein Dichtungselement zum Verhindern des Eindringens von Wasser vorgesehen ist. Durch diese Maßnahme können die Gleitkörper an den Stützelementen in ihrer korrekten Einbauposition festgeschraubt werden. Beim Einsatz unter Wasser verhindert das Dichtungselement, welches zum Beispiel als O-Ring ausgestaltet sein kann, das Eindringen von Wasser in die erfindungsgemäße Linearführung. Außerdem wird das Austreten von beispielsweise Schmiermittel aus dem Innern der Linearführung in das Gewässer verhindert.

Demselben Zweck dient auch eine alternative Ausführungsvariante, bei der die Gleitkörper auf ihrer dem Stützelement zugewandten Seite mit zylindrischen Vorsprüngen versehen sind und die Stützelemente Bohrungen zur Aufnahme der zylindrischen Vorsprünge aufweisen, wobei die zylindrischen Vorsprünge Gewinde zum Einschrauben von Befestigungsschrauben besitzen.

Die Maßnahme, dass die Stützelemente radial außerhalb der Gleitkörper angeordnete Bohrungen zum Durchgang von Befestigungsschrauben aufweisen, die in zugehörige Gewinde am Lagergehäuse einschraubbar sind, dient der Fixierung der Stützelemente in Bezug auf das Lagergehäuse, insbesondere auch der Fixierung in Drehrichtung gemäß der beiden zuletztgenannten Ausführungsvarianten und damit letztendlich zur Fixierung der korrekten Einbauposition der Gleitkörper in Bezug auf das Lagergehäuse und den Fallkörper.

Ein zweites Ausführungsbeispiel der Erfindung sieht vor, dass das Lagergehäuse zumindest eine von seiner Außenseite her zugängliche, vorzugsweise verschließbare, Montageöffnung aufweist, durch die ein bandförmiger Gleitkörper tangential zum Fallkörper einschiebbar ist, wobei vorzugsweise das Lagergehäuse auf seiner Innenseite mit einer dem Umfang des Fallkörpers folgende Nut zur Aufnahme des bandförmigen Gleitkörpers versehen ist. Der bandförmige Gleitkörper wird durch die Nut geführt, sodass beispielsweise ein verschlissener Gleitkörper durch die Montageöffnung herausgezogen und ein neuer Gleitkörper tangential zum Fallkörper in die Nut hineingeschoben werden kann. Andererseits verhindert die Nut eine Verschiebung des bandförmigen Gleitkörpers in Bewegungsrichtung des Fallkörpers. Ein Vorteil dieser Ausgestaltungsform mit bandförmigen Gleitkörper besteht darin, dass der Gleitkörper zumindest einen großen Teil des Umfangs des Fallkörpers umschließt und diesen daher sehr großflächig führt.

In Ausgestaltung dieses zweiten Ausführungsbeispiels der Erfindung ist vorgesehen, dass der bandförmige Gleitkörper aus miteinander verketteten Gleitelementen besteht. Die Gleitelemente selbst sind starr genug, um den zur Führung des Fallkörpers erforderlichen hohen Kräften zu widerstehen, während durch die Verkettung der Gleitelemente zum bandförmigen Gleitkörper die zum Einführen des bandförmigen Gleitkörpers durch die Montageöffnung erforderliche Beweglichkeit gewährleistet.

In weiterer Ausgestaltung dieser Ausführungsform weisen daher die Gleitelemente auf einer Seite Ausprägungen und auf der gegenüberliegenden Seite Einbuchtungen auf, die zur Aufnahme der Ausprägungen eines benachbarten Gleitelements bestimmt sind, sodass eine Verkettung durch Formschluss ermöglicht wird.

Vorzugsweise bestehen die Gleitelemente aus Polymerwerkstoff und sind im Spritzgussverfahren hergestellt. Wenn erforderlich, können aber auch zwei oder mehr Sorten von Gleitelementen kombiniert werden, die aus zwei oder mehreren verschiedenen Werkstoffen bestehen, um die Funktion des Gleitkörpers zu verbessern. Dieser besteht dann aus periodisch hintereinander angeordneten Abschnitten, die jeweils aus zwei oder mehreren verschiedenen Sorten von Gleitelementen gebildet werden.

In einer bevorzugten Ausführungsform weist das Lagergehäuse zwei gegenüberliegende Montageöffnungen auf, durch die jeweils ein bandförmiger Gleitkörper einschiebbar ist. Jeder bandförmige Gleitkörper umschließt somit knapp die Hälfte des Umfangs des Fallkörpers. Der Aufwand für zwei bandförmige Gleitkörper ist relativ gering. Geringer wäre der Aufwand nur bei Anordnung eines einzigen bandförmigen Gleitkörpers. Dieser müsste dann aber den Fallkörper über einen Umfangsbereich von mehr als 280° umschließen, um ähnlich gute Ergebnisse bei der Führung des Fallkörpers zu erzielen. Ein solcher Gleitkörper wäre daher sehr lang und insbesondere das Einführen beim Einbau schwierig.

Durch die Maßnahme, dass die Montageöffnungen jeweils mittels eines Deckels verschließbar sind, der vorzugsweise mittels Schrauben am Lagergehäuse befestigbar ist, wird ein Herausrutschen des bandförmigen Gleitkörpers und das Eindringen von Schmutz in den Innenraum verhindert.

Zwei Ausführungsbeispiele der Erfindung werden nachfolgend anhand der Zeichnungen näher erläutert. Die Figuren der Zeichnung zeigen im Einzelnen:
- Figur 1:: ein Führungsrohr mit zwei Lagergehäusen der erfindungsgemäßen Linearführung a) in einer Draufsicht und b) in geschnittener Darstellung;
- Figur 2:: eine perspektivische Ansicht eines Lagergehäuses in einer ersten Ausführungsform mit demontierten Gleitkörpern;
- Figur 3:: dasselbe Lagergehäuse wie in Figur 2, jedoch in einer Draufsicht;
- Figur 4:: eine perspektivische Ansicht desselben Lagergehäuses mit montierten Gleitkörpern;
- Figur 5:: ein Fallkörper mit anliegenden Gleitkörpern ohne Lagergehäuse in einer Draufsicht;
- Figur 6:: ein Lagergehäuse in einer zweiten Ausführungsform der Erfindung a) in einer perspektivischen Ansicht b) in einer geschnittenen Darstellung;
- Figur 7:: ein Gleitelement eines bandförmigen Gleitkörpers in einer perspektivischen Ansicht;
- Figur 8:: ein bandförmiger Gleitkörper gemäß der zweiten Ausführungsform der Erfindung in einer perspektivischen Ansicht.

In Figur 1 erkennt man einen Fallkörper 1, der in vertikaler Richtung 2 innerhalb eines Führungsrohrs 3 beweglich geführt ist. Das Führungsrohr 3 ist mit zwei Lagergehäusen 4 versehen, die jeweils das Führungsrohr 3 umschließen und dessen Abschnitte 3a, 3b, 3c miteinander zu dem Führungsrohr 3 verbinden. Die Verbindung der Abschnitte 3a, 3b, 3c miteinander erfolgt über Flansche an den Lagergehäusen 4, die besonders in Figur 2 zu erkennen sind. Wie man am besten in den Figuren 2 bis 4 erkennt, ist das Lagergehäuse 4 mit vier Gleitkörpern 5 aus Kunststoff versehen, die im montierten Zustand im Inneren von vier Montageöffnungen 6 angeordnet sind. Die vier Montageöffnungen 6 sind paarweise gegenüberliegend angeordnet und im Abstand von jeweils 90° über den Umfang des Lagergehäuses 4 verteilt. Im montierten Zustand (Figur 4) werden die vier Gleitkörper 5 in den vier Montageöffnungen 6 durch vier Stützelemente 7 fixiert.

Die Gleitkörper 5 haben eine zylindrische Umfangsfläche 8, die in einer komplementär ausgestalteten zylindrischen Innenfläche 9 der Montageöffnungen 6 aufgenommen und abgestützt wird. Eine Stirnseite der Gleitkörper 5 ist jeweils als Gleitfläche 10 ausgestaltet und zur Anlage an eine Umfangsfläche 11 des Fallkörpers 1 angepasst. Wie man am besten in Figur 5 erkennt, ist die Umfangsfläche 11 des Fallkörpers 1 eine Zylinderfläche und die Gleitfläche 10 der Gleitkörper 5 ist in komplementärer Weise ausgeformt, sodass die Gleitkörper 5 im Wesentlichen mit ihrer gesamten Gleitfläche 10 an der Umfangsfläche 11 des Fallkörpers 1 anliegen und den Fallkörper 1 bei seinen Bewegungen in vertikaler Richtung 2 sicher führen.

Wie man am besten in Figur 3 erkennt, besitzen die Stützelemente 7 jeweils einen mittigen Vorsprung 12. Wie man am besten in den Figuren 2 und 4 erkennt, besitzen die Gleitkörper 5 jeweils einen mittigen Durchbruch 13, mit dem sie auf den Vorsprung 12 der Stützelemente 7 aufsteckbar sind. Des Weiteren besitzen die Gleitkörper 5 an ihrer dem Stützelement 7 zugewandten Seite jeweils vier zylindrische Vorsprünge 14, die zur Befestigung der Gleitkörper 5 am Stützelement 7 dienen. Hierfür sind die Stützelemente 7 mit vier Bohrungen 15 versehen, die zur Aufnahme der zylindrischen Vorsprünge 14 der Gleitkörper 5 dienen. In den zylindrischen Vorsprüngen 14 befinden sich Gewinde zum Einschrauben von jeweils vier Befestigungsschrauben 16 von der Außenseite der Stützelemente 7 her. Beim Einsatz der erfindungsgemäßen Linearführung unter Wasser kann das System mit einer Dichtung, beispielsweise mittels O-Ringen, versehen sein. Die Stützelemente 7 selbst besitzen ein radial nach außen ragendes, umlaufendes Flanschteil 17, welches mit acht Bohrungen 18 zum Durchgang von acht Schrauben 19 versehen ist. Wie man am besten in Figur 2 erkennt, sind die Schrauben 19 in jeweils acht Gewindebohrungen 20 am Lagergehäuse 4 einschraubbar, wobei die Stützelemente 7 am Lagergehäuse 4 befestigt werden.

Ein zweites Ausführungsbeispiel der Erfindung ist in den Figuren 6 bis 8 dargestellt.

Das Lagergehäuse 24 besitzt zwei von seiner Außenseite 21 zugängliche Montageöffnungen 26, durch die ein bandförmiger Gleitkörper 25 wie in Figur 6 gezeigt, tangential zum Fallkörper 1 einschiebbar ist. Der Fallkörper 1 ist der Übersichtlichkeit halber in Figur 6 nicht eingezeichnet.

Auf seiner Innenseite 22 besitzt das Lagergehäuse 24 eine dem Umfang des nicht gezeigten Fallkörpers 1 folgende Nut 23, in der der bandförmige Gleitkörper 25 aufgenommen wird.

Nach dem Einführen des bandförmigen Gleitkörpers 25 wird die Montageöffnung 26 mittels eines Deckels 27 verschlossen. In Figur 6 ist eine der Montageöffnungen ohne Deckel 27 und eine durch den Deckel 27 verschlossene Montageöffnung 26 gezeigt. Selbstverständlich kann man nach Abnehmen des zweiten Deckels 27 einen zweiten Gleitkörper 25 in die zweite Montageöffnung 26 einführen, sodass der nicht gezeigte Fallkörper 1 über den größten Teil seines Umfangs von den beiden Gleitkörpern 25 umschlossen ist. Die beiden Deckel 27 werden mit Schrauben 32 am Lagergehäuse 24 befestigt. Hierfür ist das Lagergehäuse mit acht Gewindebohrungen 33 versehen, in die die Schrauben 32 einschraubbar sind.

Figur 8 zeigt den Aufbau des bandförmigen Gleitkörpers 25 aus einer Vielzahl von Gleitelementen 28. Alle Gleitelemente 28 zusammen bilden auf der dem Fallkörper 1 zugewandten Seite eine Gleitfläche 13 zur Führung des Fallkörpers 1. Wie man am besten in Figur 7 erkennt, besitzen die einzelnen Gleitelemente 28 jeweils zwei Ausprägungen 29, die in jeweils zwei Einbuchtungen 31 des jeweils benachbarten Gleitelements formschlüssig eingreifen, wodurch der Zusammenhalt der einzelnen Gleitelemente 28 gewährleistet ist.

Die Gleitelemente 28 können beispielsweise aus Kunststoff im Spritzgussverfahren hergestellt sein. Hierfür eignen sich verschiedene Polymerwerkstoffe.

Je nach Anforderungen können aber auch verschiedene Werkstoffe miteinander kombiniert werden. In diesem Fall gibt es dann mindestens zwei oder mehr Sorten von Gleitelementen 28 aus zwei oder mehreren verschiedenen Werkstoffen. Der bandförmige Gleitkörper 25 ist dann aus periodisch hintereinander angeordneten Abschnitten zusammengesetzt, wobei jeder Abschnitt aus zwei oder mehreren verschiedenen Sorten von Gleitelementen 28 besteht.

### BEZUGSZEICHENLISTE

- 1: Fallkörper
- 2: Richtung
- 3: Führungsrohr
- 4: Lagergehäuse
- 5: Gleitkörper
- 6: Montageöffnung
- 7: Stützelement
- 8: Umfangsfläche
- 9: Innenfläche
- 10: Gleitfläche
- 11: Umfangsfläche
- 12: Vorsprung
- 13: Durchbruch
- 14: zylindrischer Vorsprung
- 15: Bohrung
- 16: Befestigungsschraube
- 17: Flanschteil
- 18: Bohrung
- 19: Schraube
- 20: Gewindebohrung
- 21: Außenseite
- 22: Innenseite
- 23: Nut
- 24: Lagergehäuse
- 25: Gleitkörper
- 26: Montageöffnung
- 27: Deckel
- 28: Gleitelement
- 29: Ausprägung
- 30: Gleitfläche
- 31: Einbuchtung
- 32: Schraube
- 33: Gewindebohrung

## Patentansprüche

1. Linearführung für den Fallkörper (1) eines Rammhammers, mit mindestens einem den Fallkörper (1) zumindest teilweise umschließenden Lagergehäuse (4, 24), welches mit Gleitkörpern (5, 25) vorzugsweise aus Kunststoff versehen ist, die am Fallkörper (1) anliegen, um diesen zu führen, **dadurch gekennzeichnet, dass** die Gleitkörper (5, 25) bei eingebautem Fallkörper (1) durch mindestens eine von der Außenseite des Lagergehäuses (24) zugängliche, verschließbare Montageöffnung (6, 26) des Lagergehäuses (24) montierbar und demontierbar sind.

2. Linearführung nach Anspruch 1, **dadurch gekennzeichnet, dass** das Lagergehäuse (4) mehrere über seinen Umfang verteilte, jeweils von seiner Außenseite bis zu seiner dem Fallkörper (1) zugewandten Innenseite durchgehende Montageöffnungen (6) aufweist, in denen jeweils ein Gleitkörper (5) angeordnet ist und die von außen mit jeweils einem Stützelement (7) verschließbar sind.

3. Linearführung nach Anspruch 2, **dadurch gekennzeichnet, dass** die Umfangsflächen (8) der Gleitkörper (5) und die Innenflächen (9) der Montageöffnungen (6) zumindest abschnittsweise zylindrisch ausgeformt sind und dass eine als Gleitfläche (10) ausgestaltete Stirnseite der Gleitkörper (5) an die Form der Umfangsfläche (11) des Fallkörpers (1) angepasst ist.

4. Linearführung nach Anspruch 2 oder 3, **dadurch gekennzeichnet, dass** die Stützelemente (7) einen mittigen Vorsprung (12) aufweisen, dass die Gleitkörper (5) mit einem mittigen Durchbruch (13) versehen und auf den Vorsprung (12) der Stützelemente (7) aufsteckbar sind.

5. Linearführung nach einem der Ansprüche 2 bis 4, **dadurch gekennzeichnet, dass** vier über den Umfang des Lagergehäuses (4) verteilte Montageöffnungen (6) für vier Gleitkörper (5) vorgesehen sind.

6. Linearführung nach einem der Ansprüche 2 bis 5, **dadurch gekennzeichnet, dass** die Gleitkörper (5) oder die Stützelemente (7) mit einem quer zur Bewegungsrichtung (2) des Fallkörpers (1) elastisch ausgebildeten Ausgleichselement versehen sind.

7. Linearführung nach einem der Ansprüche 2 bis 6, **dadurch gekennzeichnet, dass** die Gleitkörper (5) auf ihrer dem Stützelement (7) zugewandten Seite an den Stützelementen (7) befestigbar sind.

8. Linearführung nach Anspruch 7, **dadurch gekennzeichnet, dass** die Gleitkörper (5) auf ihrer dem Stützelement (7) zugewandten Seite mit Schraubgewinden versehen sind und/oder die Stützelemente (7) Bohrungen (15) zum Durchgang von Befestigungsschrauben (16) aufweisen, wobei vorzugsweise zwischen mindestens einem Gleitkörper (5) und dem zugeordneten Stützelement (7) mindestens ein Dichtungselement zum Verhindern des Eindringens von Wasser vorgesehen ist.

9. Linearführung nach Anspruch 7, **dadurch gekennzeichnet, dass** die Gleitkörper (5) auf ihrer dem Stützelement (7) zugewandten Seite mit zylindrischen Vorsprüngen (14) versehen sind, dass die Stützelemente (7) Bohrungen (15) zur Aufnahme der zylindrischen Vorsprünge (14) aufweisen und dass die zylindrischen Vorsprünge (14) Gewinde zum Einschrauben von Befestigungsschrauben (16) aufweisen.

10. Linearführung nach einem der Ansprüche 2 bis 9, **dadurch gekennzeichnet, dass** die Stützelemente (7) radial außerhalb der Gleitkörper (5) angeordnete Bohrungen (18) zum Durchgang von Schrauben (19) aufweisen, die in zugehörige Gewinde (20) am Lagergehäuse (4) einschraubbar sind.

11. Linearführung nach Anspruch 1 **dadurch gekennzeichnet, dass** durch die Montageöffnung (26) ein bandförmiger Gleitkörper (25) tangential zum Fallkörper (1) einschiebbar ist und dass das Lagergehäuse (24) auf seiner Innenseite (22) mit einer dem Umfang des Fallkörpers (1) folgende Nut (23) zur Aufnahme des bandförmigen Gleitkörpers (25) versehen ist.

12. Linearführung nach Anspruch 11, **dadurch gekennzeichnet, dass** der bandförmige Gleitkörper (25) aus miteinander verketteten Gleitelementen (28) besteht.

13. Linearführung nach Anspruch 12, **dadurch gekennzeichnet, dass** die Gleitelemente (28) auf einer Seite vorspringende Ausprägungen (29) und auf der gegenüberliegenden Seite Einbuchtungen (31) aufweisen, die zur Aufnahme der Ausprägungen (29) eines benachbarten Gleitelementes (28) bestimmt sind, wodurch eine Verkettung des Gleitelements (28) durch Formschluss ermöglicht wird.

14. Linearführung nach Anspruch 12 oder 13, **dadurch gekennzeichnet, dass** die Gleitelemente (28) aus Polymerwerksstoff bestehen und vorzugsweise im Spritzgussverfahren hergestellt sind.

15. Linearführung nach einem der Ansprüche 12 bis 14, **dadurch gekennzeichnet, dass** zwei oder mehr Sorten von Gleitelementen (28) aus zwei oder mehreren verschiedenen Werkstoffen bestehen und dass der bandförmige Gleitkörper (25) aus periodisch hintereinander angeordneten Abschnitten besteht, die jeweils zwei oder mehrere verschiedene Sorten von Gleitelementen (28) aufweisen.

16. Linearführung nach einem der Ansprüche 11 bis 15, **dadurch gekennzeichnet, dass** das Lagergehäuse (24) zwei gegenüberliegende Montageöffnungen (26) aufweist, durch die jeweils ein bandförmiger Gleitkörper (25) einschiebbar ist.

17. Linearführung nach einem der Ansprüche 11 bis 17, **dadurch gekennzeichnet, dass** die Montageöffnungen (26) jeweils mittels eines Deckels (27) verschließbar sind, der vorzugsweise mittels Schrauben (32) am Lagergehäuse (24) befestigbar ist.

## Claims

1. Linear guide for the falling weight (1) of a pile hammer, comprising at least one bearing housing (4, 24) surrounding the falling weight (1) at least in part and provided with sliding members (5, 25), preferably made of plastics material, which contact the falling weight (1) in order to guide it, **characterised in that** the sliding members (5, 25) can be mounted or demounted in the installed falling weight (1) through at least one closable assembly opening (6, 26) in the bearing housing (24), which assembly opening is accessible from the outer face of the bearing housing (24).

2. Linear guide according to claim 1, **characterised in that** the bearing housing (4) comprises a plurality of assembly openings (6) distributed over its periphery, which assembly openings are each continuous from the outer face of the bearing housing to the inner face thereof which faces the falling weight (1), in which assembly openings a sliding member (5) is arranged in each case and each of which assembly openings can be closed from the outside by a support element (7).

3. Linear guide according to claim 2, **characterised in that** the peripheral surfaces (8) of the sliding members (5) and the inner surfaces (9) of the assembly openings (6) are cylindrical at least in portions, and **in that** an end face of the sliding members (5) configured as a sliding surface (10) is adapted to the shape of the peripheral surface (11) of the falling weight (1).

4. Linear guide according to either claim 2 or claim 3, **characterised in that** the support elements (7) comprise a central projection (12), and **in that** the sliding members (5) are provided with a central opening (13) and can be attached on the projection (12) of the support element (7).

5. Linear guide according to any one of claims 2 to 4, **characterised in that** four assembly openings (6) distributed over the periphery of the bearing housing (4) are provided for four sliding members (5).

6. Linear guide according to any one of claims 2 to 5, **characterised in that** the sliding members (5) or the support elements (7) are provided with a resilient compensating element transverse to the direction of movement (2) of the falling weight (1).

7. Linear guide according to any one of claims 2 to 6, **characterised in that** the sliding members (5) can be fastened to the support elements (7) on their side facing the support element (7).

8. Linear guide according to claim 7, **characterised in that** the sliding members (5) are provided with screw threads on their side facing the support element (7) and/or the support elements (7) have bores (15) for fastening screws (16) to pass through, at least a sealing element preferably being provided between at least one sliding member (5) and the associated support element (7) to prevent the penetration of water.

9. Linear guide according to claim 7, **characterised in that** the sliding members (5) are provided with cylindrical projections (14) on their side facing the support element (7), **in that** the support elements (7) have bores (15) to receive the cylindrical projections (14), and **in that** the cylindrical projections (14) have threads into which fastening screws (16) can be screwed.

10. Linear guide according to any one of claims 2 to 9, **characterised in that** the support elements (7) have bores (18) arranged radially outside the sliding members (5) for the screws (19) to pass through, which screws can be screwed into the associated threads (20) in the bearing housing (4).

11. Linear guide according to claim 1, **characterised in that** a belt-shaped sliding member (25) can be inserted through the assembly opening (26), tangential to the falling weight (1), and **in that** the bearing housing (24) is preferably provided on the inner face (22) thereof with a groove (23) following the periphery of the falling weight (1) for receiving the belt-shaped sliding member (25).

12. Linear guide according to claim 11, **characterised in that** the belt-shaped sliding member (25) consists of sliding elements (28) which are interlinked.

13. Linear guide according to claim 12, **characterised in that** the sliding elements (28) have protruding shapes (29) on one side and indentations (31) on the opposite side which are provided to receive the shapes (29) of an adjacent sliding element (28), thus making it possible to interlink the sliding elements (28) by interlocking fit.

14. Linear guide according to either claim 12 or claim 13, **characterised in that** the sliding elements (28) consist of polymer material and are preferably formed by injection moulding.

15. Linear guide according to any one of claims 12 to 14, **characterised in that** two or more types of sliding elements (28) consist of two or more different materials, and **in that** the belt-shaped sliding member (25) consists of portions arranged periodically in tandem, which each have two or more different types of sliding elements (28).

16. Linear guide according to any one of claims 11 to 15, **characterised in that** the bearing housing (24) has two mutually opposed assembly openings (26), through each of which a belt-shaped sliding member (25) can be inserted.

17. Linear guide according to any one of claims 11 to 17, **characterised in that** the assembly openings (26) can each be closed by means of a cover (27), which can preferably be fastened on the bearing housing (24) by means of screws (32).

## Revendications

1. Guidage linéaire pour le mouton (1) d'une sonnette de battage, comportant au moins un logement de paliers (4, 24) entourant au moins en partie le mouton (1), ledit logement de paliers (4, 24) étant muni de corps de glissement (5, 25) de préférence en matière plastique, qui sont en appui contre le mouton (1) pour guider celui-ci, **caractérisé en ce que** les corps de glissement (5, 25), lorsque le mouton (1) est mis en place, peuvent être montés et démontés par une ouverture de montage (26) accessible depuis le côté extérieur du logement de paliers (24) et pouvant être obturée.

2. Guidage linéaire selon la revendication 1, **caractérisé en ce que** le logement de paliers (4) comporte plusieurs ouvertures de montage (6) respectivement traversantes depuis la face extérieure dudit logement de paliers jusque sur la face intérieure de celui-ci, orientée vers le mouton (1), lesquelles sont réparties sur le pourtour dudit logement de paliers, dans chacune desquelles est disposé un corps de glissement (5) et lesquelles peuvent être obturées de l'extérieur chacune avec un élément de support (7).

3. Guidage linéaire selon la revendication 2, **caractérisé en ce que** les surfaces périphériques (8) des corps de glissement (5) et les surfaces intérieures (9) des ouvertures de montage (6) ont une forme cylindrique au moins dans certaines zones, et **en ce qu'**une face frontale des corps de glissement (5), réalisée sous la forme d'une surface de glissement (10), est ajustée à la forme des surfaces périphériques (11) du mouton (1).

4. Guidage linéaire selon la revendication 2 ou 3, **caractérisé en ce que** les éléments de support (7) comportent une saillie (12) centrale, **en ce que** les corps de glissement (5) sont munis d'un passage (13) central et peuvent être emmanchés sur la saillie (12) des éléments de support (7).

5. Guidage linéaire selon l'une quelconque des revendications 2 à 4, **caractérisé en ce que** quatre ouvertures de montage (6), réparties sur le pourtour du logement de paliers (4), sont prévues pour quatre corps de glissement (5).

6. Guidage linéaire selon l'une quelconque des revendications 2 à 5, **caractérisé en ce que** les corps de glissement (5) ou les éléments de support (7) sont munis d'un élément d'équilibrage réalisé élastiquement, transversalement à la direction de mouvement (2) du mouton (1).

7. Guidage linéaire selon l'une quelconque des revendications 2 à 6, **caractérisé en ce que** les corps de glissement (5) peuvent être fixés sur les éléments de support (7), sur leur côté orienté vers l'élément de support (7).

8. Guidage linéaire selon la revendication 7, **caractérisé en ce que** les corps de glissement (5), sur leur côté orienté vers l'élément de support (7), sont munis de filetages et/ou les éléments de support (7) comportent des forures (15) pour le passage de vis de fixation (16), au moins un élément d'étanchéité, destiné à empêcher la pénétration de l'eau, étant prévu de préférence entre au moins un corps de glissement (5) et l'élément de support (7) associé.

9. Guidage linéaire selon la revendication 7, **caractérisé en ce que** les corps de glissement (5), sur leur côté orienté vers l'élément de support (7), sont munis de saillies (14) cylindriques, **en ce que** les éléments de support (7) comportent des forures (15) destinées à recevoir les saillies (14) cylindriques, et **en ce que** les saillies (14) cylindriques comportent des filetages pour le vissage de vis de fixation (16).

10. Guidage linéaire selon l'une quelconque des revendications 2 à 9, **caractérisé en ce que** les éléments de support (7) comportent des forures (18), disposées radialement à l'extérieur des corps de glissement (5), pour le passage de vis (19) qui peuvent être vissées dans des filetages (20) correspondant sur le logement de paliers (4).

11. Guidage linéaire selon la revendication 1, **caractérisé en ce qu'**à travers l'ouverture de montage un corps de glissement (25) en forme de bande peut être enfoncé tangentiellement au mouton (1) et que le logement de paliers (24) est muni de préférence sur sa face intérieure (22) d'une rainure (23), qui suit le pourtour du mouton (1) et est destinée à recevoir le corps de glissement (25) en forme de bande.

12. Guidage linéaire selon la revendication 11, **caractérisé en ce que** le corps de glissement (25) en forme de bande est constitué d'éléments de glissement (28) reliés en chaîne les uns aux autres.

13. Guidage linéaire selon la revendication 12, **caractérisé en ce que** les éléments de glissement (28) comportent des protubérances (29) en saillie sur un côté et des creux (31) sur le côté opposé, lesquels sont destinés à recevoir les protubérances (29) d'un élément de glissement (28) adjacent, ce qui permet une liaison en chaîne des éléments de glissement (28) par un assemblage à conjugaison de forme.

14. Guidage linéaire selon la revendication 12 ou 13, **caractérisé en ce que** les éléments de glissement (28) sont reliés dans un matériau polymère et sont fabriqués de préférence par le procédé de moulage par injection.

15. Guidage linéaire selon l'une quelconque des revendications 12 à 14, **caractérisé en ce que** deux ou plusieurs types d'éléments de glissement (28) sont réalisés dans deux ou plusieurs matériaux différents et **en ce que** le corps de glissement (25) en forme de bande est formé par des tronçons disposés périodiquement les uns derrière les autres, lesquels comportent chacun deux ou plusieurs types différents d'éléments de glissement (28).

16. Guidage linéaire selon l'une quelconque des revendications 11 à 15, **caractérisé en ce que** le logement de paliers (24) comporte deux ouvertures de montage (26) face à face, à travers chacune desquelles un corps de glissement (25) en forme de bande peut être enfoncé.

17. Guidage linéaire selon l'une quelconque des revendications 11 à 16, **caractérisé en ce que** les ouvertures de montage (26) peuvent être obturées chacune par un couvercle (27) qui peut être fixé, de préférence, par des vis (32) sur le logement de paliers (24).
